# EUROPÄISCHE PATENTSCHRIFT

(11) **EP 4 235 730 B1**
(45) Veröffentlichungstag und Bekanntmachung des Hinweises auf die Patenterteilung: **11.02.2026**
(21) Anmeldenummer: 22158979.9
(22) Anmeldetag: 25.02.2022
(51) Int. Cl.: H01H 83/10, H01T 4/06, H01H 71/02, H01H 71/08, H01C 7/12, H01R 9/24

(54) **ÜBERSPANNUNGSSCHUTZEINRICHTUNG MIT EINEM ANSCHLUSSSOCKEL**
OVERVOLTAGE PROTECTION DEVICE WITH A CONNECTION BASE
DISPOSITIF DE PROTECTION CONTRE LES SURTENSIONS DOTÉ D'UN SOCLE DE CONNEXION

(43) Veröffentlichungstag der Anmeldung: 30.08.2023
(73) Patentinhaber: enwitec electronic GmbH, 84329 Rogglfing (DE)
(72) Erfinder: Wimmer, Johann, 84329 Rogglfing (DE)
(74) Vertreter: Rothkopf, Ferdinand

(56) Entgegenhaltungen:
- EP-A1- 2 922 146
- EP-A1- 3 163 703
- WO-A1-2020/030622
- DE-A1- 1 537 595

## Beschreibung

### Hintergrund der Erfindung

Die Erfindung betrifft eine Überspannungsschutzeinrichtung mit einem ein- oder mehrteiligen Anschlusssockel mit mindestens einem daran angeordneten Schutzschalter, wobei an dem Anschlusssockel ein erster Polanschluss für einen ersten, ein erstes Strompotential führenden Leiter, ein zweiter Polanschluss für einen zweiten, ein zweites Strompotential führenden Leiter und ein Erdungsanschluss für einen dritten, ein Erdungspotential führenden Leiter vorgesehen ist.

Überspannungsschutzeinrichtungen schützen elektrische Anlagen und empfindliche Betriebsmittel vor gefährlichem Überstrom, insbesondere transienten Überspannungen. Mittels eines Schutzpegels (Up) sorgen solche Einrichtungen für einen störungsfreien Betrieb und verhindern dadurch hohe Ausfallkosten. Diese Schutzgeräte führen insbesondere als Überspannungsableiteinrichtungen einen möglicherweise auftretenden Überstrom, der den Schutzpegel übersteigt, an einen Erdungsanschluss ab. Die Schutzgeräte können vorteilhaft für den Einsatz als Überspannungsschutzeinrichtung nach VDE 0100 Teil 443 und Teil 534 sowie für den Blitzschutz insbesondere bei Photovoltaikanlagen am Zonenübergang (LPZ) 1-2 bzw. an Unterverteilungen installiert werden.

Überspannungsschutzeinrichtungen sind beispielsweise aus DE 1 537 595 A1, EP 3 163 703 A1 sowie WO 2020/030 622 A bekannt.

### Zugrundeliegende Aufgabe

Der Erfindung liegt die Aufgabe zugrunde, eine derartige Überspannungsschutzeinrichtung bei zumindest gleichbleibender Funktionalität insgesamt kostengünstiger zu gestalten.

### Erfindungsgemäße Lösung

Diese Aufgabe ist erfindungsgemäß mit einer Überspannungsschutzeinrichtung mit einem ein- oder mehrteiligen Anschlusssockel mit mindestens einem daran angeordneten Schutzschalter gelöst, wobei an dem Anschlusssockel ein erster Polanschluss für einen ersten, ein erstes Strompotential führenden Leiter, ein zweiter Polanschluss für einen zweiten, ein zweites Strompotential führenden Leiter und ein Erdungsanschluss für einen dritten, ein Erdungspotential führenden Leiter vorgesehen sind, und wobei an dem Anschlusssockel selbst der erste Polanschluss sowie der zweite Polanschluss jeweils mit mehreren Anschlussstellen gestaltet sind und der Erdungsanschluss mit mindestens einer Anschlussstelle gestaltet ist.

Bei der erfindungsgemäßen Überspannungsschutzeinrichtung sind zwei Polanschlüsse vorgesehen, die je für zumindest einen, ein Strompotential führenden Leiter vorgesehen sind. Solche, ein Strompotential führenden Leiter können erfindungsgemäß bei einer Anwendung mit Gleichstrom (DC) ein Kontakt zu einem positiven Pol (Bezeichnung Plus, Farbe i.d.R. rot, anstehender Elektronenmangel) sowie ein Kontakt zu einem negativen Pol (Bezeichnung Minus, Farbe i.d.R. schwarz, anstehender Elektronenüberschuss) sein. Bei Anwendung mit Wechselstrom (AC) können solche, ein Strompotential führenden Leiter ein Nullleiter bzw. Neutralleiter (Bezeichnung N, Farbe i.d.R. blau), der insbesondere mit einem Neutralpunkt elektrisch verbunden ist, sowie eine spannungsführender Leiter, eine Phase bzw. ein Außenleiter (Bezeichnung L, Farbe i.d.R. braun, grau oder schwarz), der insbesondere spannungsführend ist, sein. Zwischen den Polen besteht dann im Betrieb der zugehörigen, zu schützenden Einrichtung eine elektrische Spannung, die auch als Potentialdifferenz bezeichnet wird.

Ferner besteht an der erfindungsgemäßen Überspannungsschutzeinrichtung ein Erdungsanschluss, an dem ein Erdungspotential anzulegen ist. Mit einem solchen Schutzleiter bzw. einer solchen Erdungsleitung (Bezeichnung PE, Farbe i.d.R. gelb/grün) wird eine sichere Verbindung von der zugehörigen elektrischen Einrichtung zum Erdreich hergestellt. Es wird zwischen Schutzerdung, Funktionserdung, Blitzschutzerdung und Betriebserdung unterschieden. Mit der Schutzerdung wird bei fehlerhafter Gerätefunktion das Auftreten von gefährlichen Berührungsspannungen vermieden. Die Funktionserdung soll Störströme sicher ableiten und elektrische Störeinkopplungen vermeiden. Die Blitzschutzerdung soll den Blitzstrom sicher ins Erdreich abführen. Die Betriebserdung wird überwiegend in Kraftwerken und Schaltanlagen eingesetzt und soll einen störungsfreien Betrieb der Anlage oder der Geräte sicherstellen.

Gemäß der Erfindung ist an dem ein- oder mehrteiligen Anschlusssockel selbst für den Erdungsanschluss mindestens eine Anschlussstelle zum stromleitenden Ankoppeln eines Leiters vorgesehen, für die Polanschlüsse hingegen sind an dem ein- oder mehrteiligen Anschlusssockel selbst bewusst stets mehrere Anschlussstellen zum stromleitenden Ankoppeln mehrerer Leiter vorgesehen. Unter dem Begriff Anschlussstelle wird dabei hier ein lösbarer Anschluss eines einzelnen Leiters (Draht, Ader, Leitung) zum Herstellen eines elektrischen Kontaktes zwischen dem Anschluss und dem Leiter verstanden.

Vorzugsweise sind an dem ein- oder mehrteiligen Anschlusssockel selbst je genau zwei Anschlussstellen für jeden der Polanschlüsse vorgesehen. Besonders bevorzugt sind an dem ein- oder mehrteiligen Anschlusssockel selbst je genau vier Anschlussstellen für jeden der Polanschlüsse vorgesehen. Ferner bevorzugt sind an dem ein- oder mehrteiligen Anschlusssockel selbst genau zwei Anschlussstellen für den Erdungsanschluss vorgesehen, und besonders bevorzugt ist an dem ein- oder mehrteiligen Anschlusssockel selbst genau eine Anschlussstelle für den Erdungsanschluss vorgesehen.

Damit ist es gemäß der Erfindung möglich, dass die Überspannungsschutzeinrichtung mit ihrem ein- oder mehrteiligen Anschlusssockel selbst zugleich als Verdrahtungshilfe zum Verdrahten einer Mehrzahl von Leitern der zugehörigen elektrischen Einrichtung dient. Somit kann erfindungsgemäß insbesondere auf ansonsten notwendige weitere Verdrahtungsfelder bzw. Verdrahtungsklemmen verzichtet werden.

Die Überspannungsschutzeinrichtung gemäß der Erfindung ist vorzugsweise als ein Ableiter für den Einsatz in photovoltaischen Stromerzeugungsanlagen vorgesehen. Erfindungsgemäße Überspannungsschutzeinrichtungen sind ferner entsprechend ihres Schutzpegels auch als das ideale Schutzgerät für besonders empfindliche Betriebsmittel zu nutzen. Sie können auch als Vorsicherung verwendet werden.

Die erfindungsgemäße Anschlusssockel ist vorzugsweise als eine verdrahtungsfertige Kompletteinheit gestaltet. Eine solche Kompletteinheit ist insbesondere als ein einziger Sockel oder als ein Sockel aus mehreren, insbesondere nebeneinander angeordneten Sockelteilen gestaltet, dessen bzw. deren jeweilige Außenmaße auf vorgegebene, insbesondere genormte räumliche Einsatzbedingungen abgestimmt sind. Die Kompletteinheit mit einem einzigen Sockel oder aus einer Mehrzahl von nebeneinander angeordneten Sockelteilen ist ferner vorzugsweise maßlich und technisch kompatibel zu Installationsgeräten diverser, insbesondere genormter Baureihen.

Die Kompletteinheit mit einem einzigen Sockel oder aus einer Mehrzahl von nebeneinander angeordneten Sockelteilen ist außerdem vorzugsweise mit einer Schienenklemmung gestaltet, mittels der eine solche Kompletteinheit dann insbesondere an einem Schienensystem, wie es bei Schaltschränken und/oder Schaltkästen üblich ist, ortsfest verbaut werden kann. Die Kompletteinheit mit einem einzigen Sockel oder aus einer Mehrzahl von nebeneinander angeordneten Sockelteilen kann vorteilhaft an der zugehörigen Schiene verschoben und/oder dort ortsfest geklemmt werden.

Vorteilhaft weist die Kompletteinheit mit einem einzigen Sockel oder aus einer Mehrzahl von nebeneinander angeordneten Sockelteilen ferner eine bestimmte Längenerstreckung auf und die Schienenklemmung ist dabei außermittig von dieser Längenerstreckung angeordnet. Mit der derart aus der Mitte versetzten Anordnung der Befestigung der erfindungsgemäßen Überspannungsschutzeinrichtung an einem Schienensystem wird es möglich, dass die gemäß der Erfindung dort vorgesehenen, mehreren Anschlussstellen der Polanschlüsse ebenfalls zur Mitte hin versetzt sind und sich somit für diese mehr Freiraum zum dortigen Anschließen von Leitern ergibt.

Der mindestens eine Schutzschalter der erfindungsgemäßen Überspannungsschutzeinrichtung ist vorzugsweise als mindestens ein an dem ein- oder mehrteiligen Anschlusssockel gestecktes Schutzmodul gestaltet. Mit solchen steckbaren Schutzmodulen kann die erfindungsgemäße Einrichtung hinsichtlich ihrer Schutzschaltung leicht an bestehende Einsatzbedingungen angepasst werden. Das steckbare Schutzmodul kann insbesondere sehr einfach zur Durchführung einer Isolationsmessung entnommen werden. Ferner können solche Schutzmodule voll kompatibel mit den Installationsgeräten diverser Baureihen gestaltet sein.

Vorzugsweise sind drei Schutzmodule vorgesehen - wobei insbesondere ein einzelnes Schutzmodul in einen einzelnen Sockelteil gesteckt ist - mittels denen insbesondere eine dreistufige Gleichspannungsschutzvorrichtung gestaltet ist. Insbesondere kann erfindungsgemäß ein mehrpoliger Gleichstromüberspannungsschutz mit einer Y-Schaltung geschaffen sein. Ein solcher Überspannungsschutz kann die Funktion Blitzstrom- und Überspannungsableiter in einem Kombi-Gerät vereinen. Es können so gemäß der Erfindung Überspannungsableiteinrichtungen insbesondere vom so genannten Typ 1, Typ 2 oder Typ 3 gestaltet sein. Damit wird ein hochwirksamer Endgeräteschutz erreicht.

Die einzelne Anschlussstelle ist erfindungsgemäß vorteilhaft als eine Klemme gestaltet. Unter Klemme wird hier eine mechanische Fixierung eines Leiters mittels einer Schraube oder einer Feder an einem leitfähigen Körper verstanden. Es wird zwischen Schraubklemme und schraubenloser Klemme unterschieden.

Vorzugsweise sind ferner die mehreren Anschlussstellen eines Polanschlusses an dem Anschlusssockel in mindestens zwei Etagen bzw. Höhenlagen angeordnet. So können platzoptimiert Etagen von Anschlussstellen gebildet sein, an denen dann die zugehörigen Leiter in Reihenanordnung anzuschließen sind.

Ferner sind bei der Überspannungsschutzeinrichtung gemäß der Erfindung vorteilhaft der erste Polanschluss, der zweite Polanschluss und der Erdungsanschluss an einer Seite dem Anschlusssockel angeordnet, wobei die mindestens eine Anschlussstelle des Erdungsanschlusses zwischen den mehreren Anschlussstellen des ersten Polanschlusses und den mehreren Anschlussstellen des zweiten Polanschlusses angeordnet ist. Somit ist eine klare räumliche und optische Trennung der Anschlussbereiche möglich.

Vorteilhaft sind auch mehrere erste Polanschlüsse mit jeweils mehreren ersten Anschlussstellen und mehrere zweite Polanschlüsse mit jeweils mehreren zweiten Anschlussstellen vorgesehen. Diese sind jeweils vorteilhaft mit jeweils einem zugeordneten, insbesondere gesteckten Schutzschalter versehen. Die Anzahl der notwendigen Anschlussstellen kann so selbst für komplexe elektrische Anlagen und Endgeräte in nur einer Überspannungsschutzeinrichtung bereitgestellt werden.

Die Baubreite der erfindungsgemäßen Überspannungsschutzeinrichtung ist, insbesondere im Hinblick auf die Baubreite des gesamten Anschlusssockels oder im Hinblick auf die Baubreite seiner einzelnen Sockelteile, vorteilhaft auf eine ungerade Anzahl von Teilungseinheiten (TE) begrenzt. Die Teilungseinheit bezeichnet in der Elektroinstallation und im Schaltschrankbau die Breite von Einbaugeräten wie Leitungsschutzschaltern oder etwa Fehlerstrom-Schutzschaltern. Die Breite einer Teilungseinheit beträgt 18 mm. Die Teilungseinheit wird mitunter auch Platzeinheit (PLE) genannt. Erfindungsgemäß wird insbesondere eine Teilungseinheit für die mindestens eine Anschlussstelle des Erdungsanschlusses genutzt und jeweils eine Teilungseinheit wird für die mehreren Anschlussstellen eines Polanschlusses genutzt.

Die erfindungsgemäße Überspannungsschutzeinrichtung ist ferner vorzugsweise derart gestaltet, dass der Anschlusssockel als solcher mit bzw. aus mindestens zwei Sockelteilen mehrteilig gestaltet ist und ein Sockelverbinder zum elektrisch leitenden Verbinden der Sockelteile vorgesehen ist.

### Kurzbeschreibung der Zeichnungen

Nachfolgend werden Ausführungsbeispiele der erfindungsgemäßen Lösung anhand der beigefügten schematischen Zeichnungen näher erläutert. Es zeigt:
- Fig. 1: eine Vorderansicht einer Überspannungsschutzeinrichtung mit zugeordneten Verdrahtungsklemmen gemäß dem Stand der Technik,
- Fig. 2: eine perspektivische Draufsicht der Überspannungsschutzeinrichtung gemäß Fig. 1,
- Fig. 3: einen Schaltplan der Überspannungsschutzeinrichtung gemäß Fig. 1,
- Fig. 4: eine perspektivische Draufsicht eines ersten Ausführungsbeispiels einer Überspannungsschutzeinrichtung gemäß der Erfindung,
- Fig. 5: eine perspektivische Unteransicht der Überspannungsschutzeinrichtung gemäß Fig. 4 und
- Fig. 6: eine perspektivische Rückansicht eines zweiten Ausführungsbeispiels einer erfindungsgemäßen Überspannungsschutzeinrichtung.

### Detaillierte Beschreibung des Ausführungsbeispiels

In den Fig. 1 bis 3 ist ein Überspannungsschutzeinrichtung 10 gemäß dem Stand der Technik dargestellt, die als zentrales Element mit einem Überspannungsschutz 12 gebildet ist. Der Überspannungsschutz 12 ist mit einem Anschlusssockel 14, die als eine Modulaufnahme dient, gestaltet. Die derart als Sockel dienende Anschlusssockel 14 weist eine Breitenerstreckung 16 sowie eine Längener-streckung 18 auf und ist im Querschnitt betrachtet im Wesentlichen U-förmig gestaltet. In die derartige Anschlusssockel 14 sind ein erster Schutzschalter 20 und daneben ein zweiter Schutzschalter 22 sowie ein dritter Schutzschalter 24 eingesteckt, die je als ein Schutzmodul wirken und jeweils eine (in Fig. 3 genauer dargestellte) Schaltungsanordnung enthalten. Die drei Schutzschalter 20, 22 und 24 sind an dem Anschlusssockel 14 eingerastet, dort an ihrer Unterseite (bezogen auf Fig. 2) elektrisch kontaktiert (nicht dargestellt) und je mittels eines Klapphalters 26 daran zurückgehalten bzw. gesichert. Sie weisen je an ihrer Oberseite (bezogen auf Fig. 2) eine Funktionsanzeige 28 auf.

Der Anschlusssockel 14 ist ihrerseits an einer Schiene 30 gehaltert, wobei an der Unterseite dem Anschlusssockel 14 eine Schienenklemmung 32 mittels einer ortsfesten bzw. starren Haltenase 34 und einer verschiebbaren Schiebenase 36 gestaltet ist, zwischen denen eine Aussparung als Schienenaufnahme 38 dient. Diese Schienenaufnahme 38 befindet in der Mitte 40 der Unterseite bezogen auf die Längenerstreckung 18.

An einem frontseitigen Anschlussbereich 42 an der Vorderseite dem Anschlusssockel 14 befindet sich ein erster Polanschluss 44, ein zweiter Polanschluss 46 sowie dazwischen ein Erdungsanschluss 48. Der erste Polanschluss 44 ist mit einer buchsenartigen, ersten Anschlussstelle 50, der zweite Polanschluss 46 mit einer buchsenartigen, zweiten Anschlussstelle 52 und der Erdungsanschluss 48 mit einer buchsenartigen, dritten Anschlussstelle 54 gestaltet. Ferner befindet sich an den Polanschlüssen 44 und 46 sowie dem Erdungsanschluss 48 je eine Klemmöffnung 56 zum Koppeln und Entkoppeln von einem ersten Leiter 58 an der ersten Anschlussstelle 50, einem zweiten Leiter 60 an der zweiten Anschlussstelle 52 sowie einem dritten Leiter 62 an der dritten Anschlussstelle 54.

Auf der Schiene 30 sind rechts und links neben dem Überspannungsschutz 12 ortsfest ein erstes Verdrahtungsklemmenfeld 64, ein zweites Verdrahtungsklemmenfeld 66 sowie ein Erdungs-Verdrahtungsklemmenfeld 68 angeordnet. Das erste Verdrahtungsklemmenfeld 64 ist mit einer Koppelstelle 70 versehen, an der der erste Leiter 58 stromleitend angeschlossen ist. Das zweite Verdrahtungsklemmenfeld 66 ist mit einer Koppelstelle 72 versehen, an der der zweite Leiter 60 stromleitend angeschlossen ist, und das Erdungs-Verdrahtungsklemmenfeld 68 ist mit einer Koppelstelle 74 gestaltet, an der der dritte Leiter 74 stromleitend angeschlossen ist. Jede der Koppelstellen 70, 72 und 74 ist je mit einer Klemmöffnung 76 zum Entkoppeln des jeweiligen Leiters 58, 60 bzw. 62 gestaltet. An dem Erdungs-Verdrahtungsklemmenfeld 68 befindet sich auch eine weitere Koppelstelle 74 an der ein weiterer, weiterführender dritter Leiter 62 angeschlossen ist.

Die Verdrahtungsklemmenfelder 64 und 66 sind ferner mit jeweils vier weiteren Anschlussstellen 78 bzw. 80 zum Anschluss von weiteren Leitern an dem ersten Polanschluss 44 bzw. dem zweiten Polanschluss 46 versehen. Das Erdungs-Verdrahtungsklemmenfeld 68 ist mit einer weiteren Anschlussstelle 82 zum Anschließen eines weiteren Leiters an dem Erdungsanschluss 48 versehen. Auch dort an den Verdrahtungsklemmenfeldern 64, 66 und 68 sind die weiteren Anschlussstellen 78, 80 und 82 mit je einer Klemmöffnung 84 zum möglichen Entkoppeln des jeweilig angeschlossenen Leiters versehen.

In der Fig. 3 ist ein Schaltplan 86 dargestellt, bei dem der innere Aufbau der derart mit den drei Schutzschaltern 20, 22 und 24 gestalteten Überspannungsschutzeinrichtung 10 gemäß dem Stand der Technik zu erkennen ist.

Die Fig. 4 und 5 zeigen eine Überspannungsschutzeinrichtung 88 gemäß der Erfindung. Diese ist als eine Kompletteinheit 90 gestaltet, bei der der Anschlusssockel 14 mit einer etwas weiteren bzw. größeren Längenerstreckung 92 versehen ist. Es sind in die derartige Anschlusssockel 14 ebenfalls als Module ein erster Schutzschalter 20, ein zweiter Schutzschalter 22 und ein dritter Schutzschalter 24 eingesteckt und dort mittels je eines Klapphalters 26 gehalten.

An der Unterseite dem Anschlusssockel 14 gemäß den Fig. 4 und 5 befindet sich ebenfalls eine, mittels einer Haltenase 34 und einer Schiebenase 36 gebildete Schienenklemmung 32, wobei sich die zugehörige Schienenaufnahme 38 bezogen auf die Vorderseite dem Anschlusssockel 14 an der selben Stelle befindet wie bei dem Anschlusssockel 14 gemäß den Fig. 1 und 2. Dabei ergibt sich aufgrund der größeren Längenerstreckung 92 an der Rückseite dem Anschlusssockel 14 gemäß den Fig. 4 und 5 ein Überstand 94 und für die Schutzschalter 20, 22 und 24 bzw. für die Mitte 40 dem Anschlusssockel 14 ein Versatz 96 nach hinten bezogen auf die in den Fig. 1 und 2 dargestellte Gestaltung. Damit ist an der Vorderseite dem Anschlusssockel 14 mehr Platz geschafften, nämlich für einen dortigen schrägen Anschlussbereich 98.

Der Anschlussbereich ist vor dem ersten Schutzschalter 20 und dem zweiten Schutzschalter 24 mit einer unteren Etage 100 und einer oberen Etage 102 gestaltet. Dabei befinden sich vor dem ersten Schutzschalter 20 an der unteren Etage 100 zwei erste Anschlussstellen 104 für den ersten Polanschluss 44 und an der oberen Etage 102 zwei weitere erste Anschlussstellen 104 ebenfalls für den ersten Polanschluss 44. Vor dem zweiten Schutzschalter 22 befinden sich an der unteren Etage 100 zwei zweite Anschlussstellen 106 für den zweiten Polanschluss 46 und an der oberen Etage 102 zwei weitere zweite Anschlussstellen 106 ebenfalls für den zweiten Polanschluss 46. Vor dem dritten Schutzschalter 24 befindet sich eine Anschlussstelle 108 für den Erdungsanschluss 54. Bei einer nicht dargestellten, alternativen Ausführungsform befindet sich vor dem dritten Schutzschalter 24 in der unteren Etage 100 eine Anschlussstelle 108 für den Erdungsanschluss 54 und in der oberen Etage 102 eine weitere Anschlussstelle 108 für den Erdungsanschluss 54. Jede der Anschlussstellen 104, 106 und 108 ist wiederum mit einer Klemmöffnung 110 zum Entkoppeln eines dort angeschlossenen Leiters versehen.

In Fig. 6 ist ein Ausführungsbeispiel einer Überspannungsschutzeinrichtung 88 dargestellt, bei der der Anschlusssockel 14 mehrteilig aus insgesamt drei nebeneinander angeordneten Sockelteilen, nämlich einem ersten Sockelteil 112, einem zweiten Sockelteil 114 und einem dritten Sockelteil 116 gebildet ist. Das einzelne Sockelteil 112, 114 bzw. 116 weist dabei ein Drittel der gesamten Breitenerstreckung 16 des Anschlusssockels 14 auf. An seiner Vorderseite ist das einzelne Sockelteil 112, 114 bzw. 116 ebenfalls mit einem schrägen Anschlussbereich 98 gestaltet, wobei sich (in Fig. 6 nicht sichtbar) an dem ersten Sockelteil 112 vier Anschlussstellen 104 für erste Polanschlüsse 44, an dem zweiten Sockelteil 114 eine Anschlussstellen 108 für einen Erdungsanschluss 48 und an dem dritten Sockelteil 116 vier Anschlussstellen 106 für zweite Polanschlüsse 46 befinden.

Die Sockelteile 112, 114 und 116 sind mittels eines Sockelverbinders 118 miteinander elektrisch leitend zu verbinden. Dazu ist an der Rückseite des einzelnen Sockelteils 112, 114 bzw. 116 ein Einschubschlitz 120 mit einer sich darüber befindenden Schrauböffnung 122 ausgebildet. In die derartigen drei Einschubschlitze 120 ist der Sockelverbinder 118 mittels daran ausgebildeter Einschubfahnen 124 einzuschieben und diese sind dann mittels der jeweiligen Schrauböffnungen 122 dort festzusetzen. Die drei Schubfahnen 124 sind ihrerseits mittels eines Fahnenverbinders 126 in Form einer Leiterbahn im Inneren des Sockelverbinders 118 miteinander elektrisch leitend verbunden.

### Bezugszeichenliste

- 10: Überspannungsschutzeinrichtung gemäß dem Stand der Technik
- 12: Überspannungsschutz
- 14: Anschlusssockel
- 16: Breitenerstreckung
- 18: Längenerstreckung
- 20: erster Schutzschalter
- 22: zweiter Schutzschalter
- 24: dritter Schutzschalter
- 26: Klapphalter
- 28: Funktionsanzeige
- 30: Schiene
- 32: Schienenklemmung
- 34: Haltenase
- 36: Schiebenase
- 38: Schienenaufnahme
- 40: Mitte
- 42: frontseitiger Anschlussbereich
- 44: erster Polanschluss
- 46: zweiter Polanschluss
- 48: Erdungsanschluss
- 50: Anschlussstelle für ersten Polanschluss
- 52: Anschlussstelle für zweiten Polanschluss
- 54: Anschlussstelle für Erdungsanschluss
- 56: Klemmöffnung
- 58: erster Leiter
- 60: zweiter Leiter
- 62: dritter Leiter
- 64: erstes Verdrahtungsklemmenfeld
- 66: zweites Verdrahtungsklemmenfeld
- 68: Erdungs-Verdrahtungsklemmenfeld
- 70: Koppelstelle für ersten Leiter
- 72: Koppelstelle für zweiten Leiter
- 74: Koppelstelle für dritten Leiter
- 76: Klemmöffnung
- 78: weitere Anschlussstelle für ersten Polanschluss
- 80: weitere Anschlussstelle für zweiten Polanschluss
- 82: weitere Anschlussstelle für Erdungsanschluss
- 84: Klemmöffnung
- 86: Schaltplan
- 88: Überspannungsschutzeinrichtung gemäß der Erfindung
- 90: Kompletteinheit
- 92: Längenerstreckung
- 94: Überstand
- 96: Versatz
- 98: schräger Anschlussbereich
- 100: untere Etage
- 102: obere Etage
- 104: Anschlussstelle für ersten Polanschluss
- 106: Anschlussstelle für zweiten Polanschluss
- 108: Anschlussstelle für Erdungsanschluss
- 110: Klemmöffnung
- 112: erstes Sockelteil
- 114: zweites Sockelteil
- 116: drittes Sockelteil
- 118: Sockelverbinder
- 120: Einschubschlitz
- 122: Schrauböffnung
- 124: Einschubfahne
- 126: Fahnenverbinder

## Patentansprüche

1. Überspannungsschutzeinrichtung (88) mit einem ein- oder mehrteiligen Anschlusssockel (14) mit mindestens einem daran angeordneten Schutzschalter (20, 22, 24), wobei an dem Anschlusssockel (14) ein erster Polanschluss (44,) für einen ersten, ein erstes Strompotential führenden Leiter (58), ein zweiter Polanschluss (46) für einen zweiten, ein zweites Strompotential führenden Leiter (60) und ein Erdungsanschluss(48) für einen dritten, ein Erdungspotential führenden Leiter (62) vorgesehen ist,
**dadurch gekennzeichnet, dass** an dem Anschlusssockel (14) selbst der erste Polanschluss (44) sowie der zweite Polanschluss (46) jeweils mit mehreren Anschlussstellen (104, 106) gestaltet sind und der Erdungsanschluss (48) mit mindestens einer Anschlussstelle (108) gestaltet ist.

2. Überspannungsschutzeinrichtung nach Anspruch 1,
**dadurch gekennzeichnet, dass** der Anschlusssockel (14) als eine verdrahtungsfertige Kompletteinheit (90) gestaltet ist.

3. Überspannungsschutzeinrichtung nach Anspruch 2,
**dadurch gekennzeichnet, dass** die Kompletteinheit (90) mit einer Schienenklemmung (32) gestaltet ist.

4. Überspannungsschutzeinrichtung nach Anspruch 2 oder 3,
**dadurch gekennzeichnet, dass** die Kompletteinheit (90) mit einer Längenerstreckung (92) gestaltet ist und die Schienenklemmung (32) außermittig von der Längenerstreckung (92) angeordnet ist.

5. Überspannungsschutzeinrichtung nach einem der Ansprüche 1 bis 4,
**dadurch gekennzeichnet, dass** der Schutzschalter (20, 22, 24) als mindestens ein an dem Anschlusssockel (14) eingestecktes Schutzmodul gestaltet ist.

6. Überspannungsschutzeinrichtung nach Anspruch 5,
**dadurch gekennzeichnet, dass** drei Schutzmodule vorgesehen sind, mittels denen insbesondere eine dreistufige Gleichspannungsschutzvorrichtung gestaltet ist.

7. Überspannungsschutzeinrichtung nach einem der Ansprüche 1 bis 6,
**dadurch gekennzeichnet, dass** die einzelne Anschlussstelle (104, 106, 108) als eine Klemme gestaltet ist.

8. Überspannungsschutzeinrichtung nach einem der Ansprüche 1 bis 7,
**dadurch gekennzeichnet, dass** die mehreren Anschlussstellen (144, 106, 108) eines Polanschlusses (44, 46, 48) an dem Anschlusssockel (14) in mindestens zwei Etagen (100, 102) angeordnet sind.

9. Überspannungsschutzeinrichtung nach einem der Ansprüche 1 bis 8,
**dadurch gekennzeichnet, dass** der erste Polanschluss (44), der zweite Polanschluss (46) und der Erdungsanschluss (48) an einer Seite dem Anschlusssockel (14) angeordnet sind, wobei die mindestens eine Anschlussstelle (108) des Erdungsanschlusses zwischen den mehreren Anschlussstellen (104) des ersten Polanschlusses (44) und den mehreren Anschlussstellen (106) des zweiten Polanschlusses (46) angeordnet ist.

10. Überspannungsschutzeinrichtung nach einem der Ansprüche 1 bis 9,
**dadurch gekennzeichnet, dass** mehrere erste Polanschlüsse (44) mit mehreren ersten Anschlussstellen (104) und mehrere zweite Polanschlüsse (46) mit jeweils mehreren zweiten Anschlussstellen (106) vorgesehen sind.

11. Überspannungsschutzeinrichtung nach einem der Ansprüche 1 bis 10,
**dadurch gekennzeichnet, dass** der Anschlusssockel (14) mit mindestens zwei Sockelteilen (112, 114, 116) mehrteilig gestaltet ist und ein Sockelverbinder (118) zum elektrisch leitenden Verbinden der Sockelteile (112, 114, 116) vorgesehen ist.

## Claims

1. An overvoltage protection device (88) with a single-part or multi-part connection base (14) with at least one protective switch (20, 22, 24) arranged thereon, wherein on the connection base (14) there are provided a first pole connection (44) for a first conductor (58) carrying a first current potential, a second pole connection (46) for a second conductor (60) carrying a second current potential, and an earthing connection (48) for a third conductor (62) carrying an earthing potential,
**characterized in that** on the connection base (14) itself, the first pole connection (44) and the second pole connection (46) are each designed with a plurality of terminals (104, 106) and the earthing connection (48) is designed with at least one terminal (108).

2. The overvoltage protection device according to claim 1,
**characterized in that** the connection base (14) is designed as a ready-to-wire complete unit (90).

3. The overvoltage protection device according to claim 2,
**characterized in that** the complete unit (90) is designed with a rail clamp (32).

4. The overvoltage protection device according to claim 2 or 3,
**characterized in that** the complete unit (90) is designed with a longitudinal extension (92) and the rail clamp (32) is arranged off-center from the longitudinal extension (92).

5. The overvoltage protection device according to any one of claims 1 to 4,
**characterized in that** the protective switch (20, 22, 24) is designed as at least one protective module plugged into the connection base (14).

6. The overvoltage protection device according to claim 5,
**characterized in that** three protective modules are provided, by means of which in particular a three-stage direct voltage protection device is designed.

7. The overvoltage protection device according to any one of claims 1 to 6,
**characterized in that** the individual terminal (104, 106, 108) is designed as a clamp.

8. The overvoltage protection device according to any one of claims 1 to 7,
**characterized in that** the plurality of terminals (104, 106, 108) of a pole connection (44, 46, 48) on the connection base (14) are arranged in at least two tiers (100, 102).

9. The overvoltage protection device according to any one of claims 1 to 8,
**characterized in that** the first pole connection (44), the second pole connection (46) and the earthing connection (48) are arranged on one side of the connection base (14), wherein the at least one terminal (108) of the earthing connection is arranged between the plurality of terminals (104) of the first pole connection (44) and the plurality of terminals (106) of the second pole connection (46).

10. The overvoltage protection device according to any one of claims 1 to 9,
**characterized in that** a plurality of first pole connections (44) with a plurality of first terminals (104) and a plurality of second pole connections (46) each with a plurality of second terminals (106) are provided.

11. The overvoltage protection device according to any one of claims 1 to 10,
**characterized in that** the connection base (14) is of a multi-part design with at least two base parts (112, 114, 116), and a base connector (118) is provided for the electrically conductive connection of the base parts (112, 114, 116).

## Revendications

1. Dispositif de protection contre les surtensions (88) avec un socle de connexion (14) en une ou plusieurs parties, avec au moins un interrupteur de protection (20, 22, 24) disposé sur celui-ci, dans lequel sur le socle de connexion (14) sont prévus un premier raccordement de pôle (44) pour un premier conducteur (58) portant un premier potentiel de courant, un deuxième raccordement de pôle (46) pour un deuxième conducteur (60) portant un deuxième potentiel de courant, et un raccordement de mise à la terre (48) pour un troisième conducteur (62) portant un potentiel de terre,
**caractérisé en ce que** sur le socle de connexion (14) lui-même, le premier raccordement de pôle (44) ainsi que le deuxième raccordement de pôle (46) sont conçus chacun avec plusieurs bornes de raccordement (104, 106) et le raccordement de mise à la terre (48) est conçu avec au moins une borne de raccordement (108).

2. Dispositif de protection contre les surtensions selon la revendication 1,
**caractérisé en ce que** le socle de connexion (14) est conçu comme une unité complète prête à câbler (90).

3. Dispositif de protection contre les surtensions selon la revendication 2,
**caractérisé en ce que** l'unité complète (90) est conçue avec une fixation pour rail (32).

4. Dispositif de protection contre les surtensions selon la revendication 2 ou 3,
**caractérisé en ce que** l'unité complète (90) est conçue avec une extension longitudinale (92) et la fixation pour rail (32) est disposée de manière excentrée par rapport à l'extension longitudinale (92).

5. Dispositif de protection contre les surtensions selon l'une quelconque des revendications 1 à 4,
**caractérisé en ce que** l'interrupteur de protection (20, 22, 24) est conçu comme au moins un module de protection enfiché sur le socle de connexion (14).

6. Dispositif de protection contre les surtensions selon la revendication 5,
**caractérisé en ce que** trois modules de protection sont prévus, au moyen desquels est notamment conçu un dispositif de protection contre les surtensions en courant continu à three étages.

7. Dispositif de protection contre les surtensions selon l'une quelconque des revendications 1 à 6,
**caractérisé en ce que** la borne de raccordement individuelle (104, 106, 108) est conçue comme une borne à serrage.

8. Dispositif de protection contre les surtensions selon l'une quelconque des revendications 1 à 7,
**caractérisé en ce que** les multiples bornes de raccordement (104, 106, 108) d'un raccordement de pôle (44, 46, 48) sur le socle de connexion (14) sont disposées sur au moins deux niveaux (100, 102).

9. Dispositif de protection contre les surtensions selon l'une quelconque des revendications 1 à 8,
**caractérisé en ce que** le premier raccordement de pôle (44), le deuxième raccordement de pôle (46) et le raccordement de mise à la terre (48) sont disposés sur un côté du socle de connexion (14), la au moins une borne de raccordement (108) du raccordement de mise à la terre étant disposée entre les multiples bornes de raccordement (104) du premier raccordement de pôle (44) et les multiples bornes de raccordement (106) du deuxième raccordement de pôle (46).

10. Dispositif de protection contre les surtensions selon l'une quelconque des revendications 1 à 9,
**caractérisé en ce que** plusieurs premiers raccordements de pôle (44) avec plusieurs premières bornes de raccordement (104) et plusieurs deuxièmes raccordements de pôle (46) avec chacun plusieurs deuxièmes bornes de raccordement (106) sont prévus.

11. Dispositif de protection contre les surtensions selon l'une quelconque des revendications 1 à 10,
**caractérisé en ce que** le socle de connexion (14) est conçu en plusieurs parties avec au moins deux parties de socle (112, 114, 116) et un connecteur de socle (118) est prévu pour la liaison électriquement conductrice des parties de socle (112, 114, 116).
